# FASCICULE DE BREVET EUROPEEN

(11) **EP 0 882 599 B1**
(45) Date de publication et mention de la délivrance du brevet: **13.03.2002**
(21) Numéro de dépôt: 98810504.5
(22) Date de dépôt: 02.06.1998
(51) Int. Cl.: B41M 3/14, G03G 21/04

(54) **Dessin de sécurité pour papiers-valeurs**
Sicherheitsmuster für Wertscheine
Security patterns for security papers

(30) Priorité: 06.06.1997 CH 138197
(43) Date de publication de la demande: 09.12.1998
(73) Titulaire: KBA-GIORI S.A., 1002 Lausanne (CH)
(72) Inventeur: Foresti, Gianfranco, 1030 Bussigny (CH)
(74) Mandataire: Kiliaridis, Constantin

(56) Documents cités:
- EP-A- 0 551 205
- EP-A- 0 614 133

## Description

La présente invention concerne un dessin de sécurité pour papiers-valeurs, notamment des billets de banque, un papier-valeur comportant un tel dessin de sécurité et un procédé d'impression d'un tel dessin de sécurité sur un papier-valeur.

L'un des problèmes principaux qui se pose actuellement dans la fabrication de papiers-valeurs, et en particulier de billets de banque, est de créer des éléments de sécurité qui, d'une part, soient faciles à reporter sur les billets de banque par des techniques d'impression classiques, et qui, d'autre part, soient très difficile, voire impossibles à reproduire, en particulier avec les nouvelles générations de photocopieurs couleur. Leur technologie ayant fait de gros progrès, il devient indispensable de réaliser des éléments de sécurité tels qu'il soit possible de distinguer très facilement une copie couleur, c'est-à-dire de la fausse monnaie, d'un vrai papier-valeur ou billet de banque.

L'utilisation des dessins de sécurité pour empêcher la falsification des papiers-valeurs par photocopie couleur est connue dans l'état de la technique, voir par exemple EP-A-0 551 205. La demande de brevet EP 0 384 897, au nom de la même déposante, décrit un dessin de sécurité composé principalement de trois dessins superposés, chaque dessin étant de couleur différente et comportant des lignes parallèles orientées angulairement, l'ensemble des lignes de chaque dessin étant décalé latéralement de sorte que lors de la juxtaposition des dessins, les lignes ne se chevauchent pas mais donnent l'impression d'un fond uniforme. Chaque dessin de sécurité comporte en outre des zones dans lesquelles les segments de lignes ont une autre orientation que celle des lignes parallèles, de sorte que celles-ci sont discontinues. Ces zones correspondent en fait exactement à des lettres qui deviennent quasiment invisibles à l'oeil nu lorsque les dessins sont superposés mais qui, en revanche, ressortent nettement lorsque l'on effectue une photocopie du dessin de sécurité. Il est ainsi possible de constater immédiatement et de manière très simple si un papier-valeur donné est un original ou une photocopie, lorsque celui-ci comporte un tel dessin de sécurité.

La présente invention a pour but d'améliorer les dessins de sécurité connus, et plus particulièrement de réaliser un dessin de sécurité comportant un motif en une couleur latente invisible ou presque à l'oeil nu sur un vrai papier-valeur, ce motif en couleur latente se révélant clairement sur une photocopie couleur dudit papier-valeur, et ce également sur les photocopies faites au moyen de photocopieurs de la dernière génération.

Ce but est atteint par un dessin de sécurité selon la revendication 1.

Le principe de l'invention repose sur le fait que, d'une part, le fond du dessin est composé de deux régions avec des lignes droites et des lignes courbes, les deux régions ayant une densité de couleur différente et la région de densité de couleur la plus faible formant un motif. Le dessin de sécurité comporte en outre une surimpression correspondant au motif et qui est imprimée en superposition sur ladite région de densité de couleur plus faible en une couleur choisie de manière à compenser la différence de densité de couleur entre les deux régions, formant ainsi un motif en couleur latente ou une image en couleur latente, de sorte que le dessin de sécurité apparaît comme uniforme et sans motif à l'oeil nu, mais que le motif ressort clairement et dans une autre couleur que celle de la région de densité de couleur la plus forte lors d'une photocopie du dessin de sécurité.

En effet, lors d'une photocopie, cette combinaison de différentes densités et de nuances de couleurs crée des interférences au niveau du scanner de la photocopieuse. Le contraste entre le fond du dessin de sécurité et le motif sera fortement amplifié et ce dernier apparaîtra nettement sur la copie et dans une autre couleur que le reste du dessin de sécurité, rendant une telle falsification évidente à l'oeil nu et permettant de distinguer facilement une photocopie d'un original.

Les revendications dépendantes 2 à 11 définissent des modes d'exécution particuliers du dessin de sécurité selon l'invention.

Le motif ou dessin en couleur latente, est de préférence une lettre ou un signe, tel que "X", ou encore un ensemble de lettres formant un mot tel que "VOID" ou "COPIE". Il peut également comporter un ou plusieurs chiffres, voire même n'importe quel motif.

La revendication indépendante 12 définit un papier-valeur comportant un dessin de sécurité selon la présente invention. L'utilisation de tels dessins de sécurité n'est bien entendu pas limitée aux seuls papiers-valeurs et billets de banque. En effet, ce dessin de sécurité peut aussi être utilisé sur des cartes, comme par exemple des cartes de crédit ou autre, des chèques ou encore des timbres. En fait, on peut employer ce dessin sur tout support imprimé dont on souhaite éviter la falsification par des moyens tels que la photocopie.

La revendication indépendante 13 définit un procédé de production d'un papier-valeur comportant un dessin de sécurité selon la présente invention.

Les revendications dépendantes 14 et 15 définissent des procédés d'impression particuliers utilisés pour la production d'un papier-valeur comportant un dessin de sécurité selon la présente invention.

L'invention sera mieux comprise à l'aide de la description d'un mode de réalisation de l'invention et des figures qui s'y rapportent qui illustrent le principe de l'invention.

La figure 1 représente un dessin de sécurité connu selon l'art antérieur.

La figure 2 représente un exemple selon l'invention, en noir et blanc, du fond d'un dessin de sécurité et d'un motif ou dessin latent en forme de croix, le fond et le dessin latent étant montrés séparément.

La figure 3 représente un agrandissement de différents motifs géométriques du fond.

La figure 4 représente une photographie couleur d'un dessin de sécurité avec un motif en forme de "X" selon l'invention.

La figure 5 représente une photocopie couleur de la photographie de la figure 4.

Des figures en couleur représentant la présente invention sont déposées avec la présente demande en tant que figures 4 et 5, le principe de l'invention étant en effet très difficile à démontrer et à reproduire avec des photocopies en noir et blanc.

A la figure 1, un élément de sécurité de l'art antérieur selon la demande de brevet EP 0 384 897 est représenté. Les trois dessins de trois couleurs différentes ont déjà été superposés en un ensemble 1 de lignes parallèles et dense donnant une impression de fond uniforme. Le dessin de sécurité comporte des zones 2, 3, 4 dans lesquelles les lignes parallèles sont orientées dans une autre direction que la direction générale des lignes du fond, ces zones ayant la forme de lettres, les lettres composant le mot "VOID". La figure étant un agrandissement du dessin de sécurité et déjà une copie de celui-ci, les mots sont facilement reconnaissables sur celle-ci. Si l'on considère la taille réelle de tels dessins de sécurité, alors ces mots sont beaucoup plus difficiles à discerner sur un dessin original. D'autre part, toutes les lignes sont des droites ou des segments de droite.

A la figure 2, le fond 10 d'un dessin de sécurité selon l'invention est représenté avec séparé à côté de lui, une surimpression 20 en forme de croix, cette surimpression 20 étant destinée à être imprimée sur le fond 10. Les nuances de couleurs sont évidemment difficile à rendre avec des photocopies, mais cet exemple est donné à titre illustratif.

Le fond 10 du dessin de sécurité est divisé en régions comportant des zones géométriques triangulaires 11 placées les unes à côté des autres, en alternance. Il y a dans cet exemple 3 types de zones avec des configurations différentes de lignes. Le premier type de zones 11 ne comporte que des droites parallèles. Parmi ce type de zones avec cette première configuration, on distingue des zones 11a avec des droites orientées angulairement selon une première direction, des zones 11b avec des droites orientées angulairement selon une deuxième direction et des zones 11c avec des droites orientées angulairement selon une troisième direction. Le fond comprend en outre un second type de zones 12 ayant quant à lui des lignes courbes en forme de spirales et un troisième type de zones 13 comportant un mélange de segments de droites parallèles orientés angulairement et de segments de lignes en spirale. L'impression des lignes et des spirales est réalisée de telle sorte qu'elles forment un motif correspondant à la surimpression 20 destinée à être imprimé en superposition, dans l'exemple décrit un "X".

La surimpression 20 de ce mode d'exécution a la forme d'un "X" comportant lui aussi des lignes parallèles orientées selon une direction angulaire donnée, par exemple 45°. Lors de l'impression de cette surimpression 20 sur le fond, une superposition de lignes droites et de courbes se produira donc effectivement de même qu'une superposition de couleur compensant les différences de densité des couleurs.

Les angles d'orientation des lignes parallèles du fond et de la surimpression peuvent avoir n'importe quelle valeur, l'important étant que le fond ait au moins des lignes orientées dans deux direction différentes, et la surimpression des lignes orientées dans une direction différente des deux autres. De préférence, les lignes parallèles du fond sont orientées à environ 22,5° et 67,5° et celles de la surimpression sont orientées à environ 45°. Si le fond comporte en plus des lignes orientées selon une troisième direction, l'angle choisi est de préférence environ 112,5°. Ces valeurs ont une tolérance approximative de +/- 20%.

La largeur des lignes imprimées en parallèle, des lignes en spirale et des lignes de la surimpression est également variable. Elle peut varier entre environ 15 µm et 100 µm. De préférence, les lignes imprimées en parallèle ont une largeur d'environ 82,55 µm et les lignes courbes une largeur d'environ 41,275 µm. De plus, les lignes de la surimpression ont quant à elles de préférence une largeur d'environ 41,275 µm. Ces valeurs ont une tolérance approximative de +/- 20%.

La distance entre chaque ligne imprimée, mesurée entre le centre de deux lignes adjacentes, ce que l'on appelle le pitch, peut varier entre environ 100 µm et 800 µm. La valeur choisie dépend de l'uniformité que l'on souhaite obtenir pour le fond et pour la surimpression. De préférence, cette distance vaut environ 349,25 µm pour les lignes parallèles du fond, environ 247,65 µm pour la surimpression et environ 250 µm pour les lignes courbes. Ces valeurs ont une tolérance approximative de +/- 20%.

La densité de la couleur de la surimpression destinée à être imprimée en superposition vaut environ de 0,010 à 0,300.

Les zones du fond contenant les lignes peuvent avoir n'importe quelle forme géométrique, par exemple une forme triangulaire, hexagonale, rectangulaire, circulaire etc.

A la figure 3, un agrandissement des dessins géométriques se trouvant dans les zones 11 et 12 est donné. On y retrouve des segments de lignes parallèles et orientés selon trois directions différentes correspondant à celles des zones 11a, 11b, 11c, et des segments de droites courbes en spirale correspondant à celles des zones 12.

La figure 4 représente une photographie couleur d'un dessin de sécurité selon l'invention avec le motif en forme de "X" imprimé en superposition sur un fond. Le fond de ce dessin de sécurité correspond au fond 10 du mode d'exécution décrit en référence à la figure 2, avec des zones triangulaires alternées dont les lignes sont orientées dans trois directions différentes et le motif correspond à la surimpression 20 décrite en référence à la figure 2. Sur cette photographie, le motif en couleur latente est difficile à distinguer du fond qui, quant à lui, présente une apparence uniforme à première vue.

A la figure 5, une photocopie couleur du dessin de sécurité de la figure 4 est représentée. Sur cette photocopie, le motif en couleur latente ressort clairement dans le dessin de sécurité et de manière univoque, le contraste et la différence de couleur entre le fond et celui-ci étant nettement marqués.

Des dessins de sécurité selon l'invention sont produits par des procédés d'impression classiques tels que: Offset sec ou à l'humide, taille-douce ou une combinaison de ceux-ci. Dans le cas d'un procédé Offset, deux plaques au moins sont nécessaires, l'une pour le fond et l'autre pour la surimpression. Ces plaques peuvent bien entendu contenir d'autres motifs en plus et elles sont montées sur un cylindre porte-plaques Offset. Les dessins sont ensuite reportés sur un cylindre porte-blanchet qui les transfère ensuite sur le papier lui-même. De tels procédés d'impression Offset à plusieurs couleurs sont décrits dans les brevets EP B 0 092 887 et EP B 0 132 858, par exemple.

Dans le cas de la combinaison de procédés d'impression différents, on peut par exemple utiliser le procédé taille-douce pour le fond et le procédé Offset pour la surimpression.

Le procédé d'impression d'un dessin de sécurité selon l'invention sur un papier-valeur ou billet de banque comporte au moins les deux étapes suivantes:
- impression avec une première plaque d'impression d'un fond composé d'au moins une première région et une deuxième région juxtaposées, lesdites régions comportant des dessins géométriques propres à chaque région, de manière que la première région ait une densité de couleur plus forte que celle de la deuxième région, la deuxième région formant un motif,
- impression avec une deuxième plaque d'impression d'une surimpression correspondant au motif formé par la deuxième région en superposition sur ladite deuxième région en une couleur choisie de manière à compenser la différence de densité entre les deux régions, de sorte que le dessin de sécurité apparaît comme uniforme et sans motif à l'oeil nu, mais que ledit motif ressort clairement et dans une autre couleur que la première région lors d'une photocopie du dessin de sécurité.

Il est possible d'augmenter le nombre de couleurs utilisées dans le dessin de sécurité. Par exemple, les dessins géométriques du fond peuvent être de couleurs différentes et la surimpression composée de plusieurs couleurs. Dans ce cas, le nombre de plaques d'impression doit également être augmenté en conséquence.

L'invention n'est pas limitée au mode d'exécution décrit, mais d'autre variantes sont possibles dans le cadre de la protection revendiquée.

Par exemple, on peut imprimer les lignes en spirale dans la surimpression, et ne laisser sur le fond que des lignes parallèles orientées selon des directions différentes. Le même effet d'alternance de lignes droites et de courbes est ainsi répété et le principe de l'invention reproduit.

D'autres formes de zones géométriques sont possibles, par exemple une forme hexagonale, circulaire ou une autre forme quelconque.

En lieu et place de spirales, on peut utiliser, comme lignes courbes, des cercles concentriques, ou des ellipses, ou des ondulations, ou encore d'autres équivalents.

## Revendications

1. Dessin de sécurité pour papiers-valeurs, notamment des billets de banque, ayant un fond (10) composé d'au moins une première région et une deuxième région juxtaposées, **caractérisé en ce que** lesdites régions comportent des dessins géométriques propres à chaque région de manière que la première région ait une densité de couleur plus forte que celle de la deuxième région, ladite deuxième région formant un motif, et **en ce que** sur ladite deuxième région est superposée une surimpression (20) correspondant audit motif, ladite surimpression (20) comportant des dessins géométriques différents de ceux de ladite deuxième région et en une couleur choisie de manière à compenser la différence de densité de couleur entre lesdites régions, de sorte que le dessin de sécurité apparaît comme uniforme et sans motif à l'oeil nu, mais que ledit motif ressort clairement et dans une autre couleur que la première région lors d'une photocopie du dessin de sécurité.

2. Dessin de sécurité selon la revendication 1, **caractérisé en ce que** la région de densité de couleur la plus forte comporte des groupes de lignes (11a,11b) imprimées en parallèle et orientées angulairement selon au moins deux directions différentes, et l'autre région comporte des lignes courbes (12) ou des lignes droites, et **en ce que** la surimpression (20) comprend des lignes droites ou courbes de manière que les lignes de la surimpression croisent les lignes de ladite région de densité de couleur la plus faible lors de la superposition.

3. Dessin de sécurité selon la revendication 2, **caractérisé en ce que** lesdits groupes de lignes et lesdites lignes courbes ou droites sont arrangés dans des zones géométriques fermées (11).

4. Dessin de sécurité selon l'une des revendication 2 ou 3, **caractérisé en ce que** les lignes courbes de la région de densité de couleur la plus faible sont des spirales et les lignes de la surimpression (20) sont des droites.

5. Dessin de sécurité selon l'une des revendications 2 à 4, **caractérisé en ce que** l'angle des lignes orientées (11a,11b) selon une première direction vaut environ 22,5°, selon une deuxième direction vaut environ 67,5°, et l'angle des lignes de la surimpression (20) vaut environ 45°, ces valeurs ayant une tolérance de +/- 20%.

6. Dessin de sécurité selon l'une des revendication 2 à 5, **caractérisé en ce qu'**il comporte des zones (11c) ayant des lignes parallèles orientées selon une troisième direction et **en ce que** l'angle selon la troisième direction vaut environ 112,5°, avec une tolérance de +/- 20%.

7. Dessin de sécurité selon l'une des revendications 2 à 6, **caractérisé en ce que** l'épaisseur des lignes droites vaut environ 90 µm et la distance entre les différentes lignes d'une même zone prise entre le centre de chaque ligne vaut environ 350 µm, avec une tolérance de +/- 20%.

8. Dessin de sécurité selon l'une des revendication 2 à 7, **caractérisé en ce que** l'épaisseur des lignes courbes vaut environ 41 µm et **en ce que** la distance entre chaque ligne courbe prise entre le centre de chaque ligne vaut environ 250 µm, avec une tolérance de +/- 20%.

9. Dessin de sécurité selon l'une des revendications 1 à 8, **caractérisé en ce que** la densité de la couleur de la surimpression (20) vaut environ 0,010 à 0,300.

10. Dessin de sécurité selon l'une des revendications 3 à 9, **caractérisé en ce que** lesdites zones (11) ont une forme triangulaire, ou rectangulaire, ou hexagonale, ou circulaire ou autre.

11. Dessin de sécurité selon l'une des revendications 1 à 10, **caractérisé en ce que** lesdits dessins géométriques sont de couleurs différentes et ladite surimpression (20) est composée de plusieurs couleurs.

12. Papier-valeur **caractérisé en ce qu'**il comprend sur au moins l'une de ses faces un dessin de sécurité selon l'une des revendications 1 à 11.

13. Procédé d'impression d'un dessin de sécurité sur des papiers-valeurs, notamment des billets de banque, **caractérisé par** les étapes suivantes:
- impression avec une première plaque d'impression d'un fond composé d'au moins une première région et une deuxième région juxtaposées, lesdites régions comportant des dessins géométriques propres à chaque région, de manière que la première région ait une densité de couleur plus forte que celle de la deuxième région, la deuxième région formant un motif,
- impression avec une deuxième plaque d'impression d'une surimpression correspondant au motif formé par la deuxième région en superposition sur ladite deuxième région en une couleur choisie de manière à compenser la différence de densité entre les deux régions, de sorte que le dessin de sécurité apparaît comme uniforme et sans motif à l'oeil nu, mais que ledit motif ressort clairement et dans une autre couleur que la première région lors d'une photocopie du dessin de sécurité.

14. Procédé selon la revendication 13, **caractérisé en ce que** l'on utilise autant de plaques d'impression qu'il y a de couleurs différentes.

15. Procédé selon la revendication 14, **caractérisé en ce que** le procédé d'impression utilisé est un procédé Offset ou un procédé taille-douce.

## Patentansprüche

1. Sicherheitsmuster für Wertpapiere, insbesondere Banknoten, mit einem aus wenigstens einem ersten Bereich und einem daneben liegenden zweiten Bereich zusammengesetzten Untergrund (10), **dadurch gekennzeichnet, dass** diese Bereiche jeder eigene geometrische Muster haben, derart, dass der erste Bereich eine stärkere Farbdichte als der zweite Bereichs aufweist, welcher ein Motiv bildet, dass diesem zweite Bereich ein dem erwähnten Motiv entsprechender Überdruck (20) überlagert ist, welcher geometrische Muster aufweist, die von denen des erwähnten zweiten Bereichs verschieden sind und eine Farbe haben, die so gewählt ist, dass der Unterschied der Farbdichten zwischen den erwähnten Bereichen kompensiert wird, derart, dass das Sicherheitsmuster dem blossen Auge gleichförmig und ohne Motiv erscheint, beim Photokopieren des Sicherheitsmuster jedoch dieses Motiv klar und in einer anderen Farbe als der erste Bereich in Erscheinung tritt.

2. Sicherheitsmuster nach Anspruch 1, **dadurch gekennzeichnet, dass** der Bereich mit der stärkeren Farbdichte Gruppen von Linien (11a, 11b) aufweist, die parallel verlaufen und winkelmässig in wenigstens zwei verschiedenen Richtungen orientiert sind, und der andere Bereich gebogene Linien (12) oder gerade Linien aufweist und dass der Überdruck (20) gerade oder gebogene Linien aufweist, derart, dass die Linien des Überdrucks bei der Überlagerung die Linien des erwähnten Bereichs mit der schwächeren Farbdichte kreuzen.

3. Sicherheitsmuster nach Anspruch 2, **dadurch gekennzeichnet, dass** die erwähnten Liniengruppen und die erwähnten gebogenen oder geraden Linien in geschlossenen geometrischen Bereichen angeordnet sind.

4. Sicherheitsmuster nach einem der Ansprüche 2 oder 3, **dadurch gekennzeichnet, dass** die gebogenen Linien des Bereichs mit der schwächeren Farbdichte Spiralen und die Linien des Überdrucks (20) Geraden sind.

5. Sicherheitsmuster nach einem der Ansprüche 2 bis 4, **dadurch gekennzeichnet, dass** der Winkel der in einer ersten Richtung verlaufenden Linien (11a, 11b) ungefähr 22,5°, der Winkel der in einer zweiten Richtung verlaufenden Linien ungefähr 67,5° und der Winkel der Linien des Überdrucks (20) ungefähr 45° beträgt, wobei diese Winkelwerte eine Toleranz von +/- 20% haben.

6. Sicherheitsmuster nach einem der Ansprüche 2 bis 5, **dadurch gekennzeichnet, dass** es Zonen (11c) paralleler Linien aufweist, die in einer dritten Richtung verlaufen, und dass der Winkel dieser dritten Richtung 112,5° mit einer Toleranz von +/- 20% beträgt.

7. Sicherheitsmuster nach einem der Ansprüche 2 bis 6, **dadurch gekennzeichnet, dass** die Dicke der geraden Linien ungefähr 90 µm und der Abstand zwischen den Zentren der verschiedenen Linien ein und derselben Zone ungefähr 350 µm beträgt, mit einer Toleranz von jeweils +/- 20%.

8. Sicherheitsmuster nach einem der Ansprüche 2 bis 7, **dadurch gekennzeichnet, dass** die Dicke der gebogenen Linien ungefähr 41 µm und dass der Abstand zwischen den Zentren der gebogenen Linien ungefähr 250 µm, jeweils mit einer Toleranz von +/- 20%, beträgt.

9. Sicherheitsmuster nach einem der Ansprüche 1 bis 8, **dadurch gekennzeichnet, dass** die Farbdichte des Überdrucks (20) ungefähr 0,010 bis 0,300 beträgt.

10. Sicherheitsmuster nach einem der Ansprüche 3 bis 9, **dadurch gekennzeichnet, dass** die erwähnten Zonen (11) eine dreieckförmige oder rechteckförmige oder hexagonale oder kreisförmige oder eine andere Gestalt haben.

11. Sicherheitsmuster nach einem der Ansprüche 1 bis 10, **dadurch gekennzeichnet, dass** die erwähnten geometrischen Muster unterschiedliche Farben haben und der erwähnte Überdruck (20) aus mehreren Farben zusammengesetzt ist.

12. Wertpapier. **dadurch gekennzeichnet, dass** es auf wenigstens einer seiner Seiten ein Sicherheitsmuster nach einem der Ansprüche 1 bis 11 aufweist.

13. , Verfahren zum Drucken eines Sicherheitsmusters auf Wertpapieren, insbesondere Banknoten, **gekennzeichnet durch** die folgenden Schritte:
- Drucken eines aus wenigstens einem ersten Bereich und einem daneben liegenden zweiten Bereich zusammengesetzten Untergrunds mit Hilfe einer ersten Druckplatte, wobei die erwähnten Bereiche jeder eigene geometrische Muster aufweisen, derart, dass der erste Bereich eine stärkere Farbdichte als der zweite Bereich hat, welcher ein Motiv bildet,
- Drucken eines den erwähnten zweiten Bereich überlagernden Überdrucks mit Hilfe einer zweiten Druckplatte, wobei dieser Überdruck dem vom zweiten Bereich gebildeten Motiv entspricht und eine Farbe erhält, die so gewählt ist, dass der Unterschied der Farbdichten zwischen den beiden Bereichen kompensiert wird, derart, dass das Sicherheitsmuster dem blossen Auge gleichförmig und ohne Motiv erscheint, beim Photokopieren des Sicherheitsmusters jedoch dieses Motiv klar und in einer anderen Farbe als der erste Bereich in Erscheinung tritt.

14. Verfahren nach Anspruch 13, **dadurch gekennzeichnet, dass** so viele Druckplatten verwendet werden wie unterschiedliche Farben benutzt sind.

15. Verfahren nach Anspruch 14, **dadurch gekennzeichnet, dass** als Druckverfahren ein Offsetdruck- oder ein Stichtiefdruckverfahren verwendet wird.

## Claims

1. Safety drawing for securities, for example bank notes, having a background (10) composed of at least a first region and a second region juxtaposed, **characterised in that** said regions each comprise their own geometrical drawings so that the first region has a colour density stronger than that of the second region, said second region forming a pattern, and **in that** on said second region an overprint (20) corresponding to said pattern is superposed, said overprint (20) comprising geometrical drawings different than that of said second region and in a colour chosen in order to compensate the difference in colour density between said regions, so that the safety drawing appears uniform and with no pattern to the naked eye, but said pattern is clearly brought out and in another colour than that of said first region on a photocopy of the safety drawing.

2. Safety drawing according to claim 1, **characterised in that** the region of stronger colour density comprises groups of lines (11a,11b) printed in parallel and angularly oriented according to two different directions, and the other region comprises curved lines (12) or straight lines, and **in that** the overprint (20) comprises straight or curved lines such that the lines of the overprint cross the lines of said region of weaker colour density when the superposition is carried out.

3. Safety drawing according to claim 2, **characterised in that** said groups of lines and said straight and curved lines are arranged in closed geometrical zones (11).

4. Safety drawing according to claim 2 or 3, **characterised in that** the curved lines of the region of weaker colour density are spirals and the lines of the overprint (20) are straight lines.

5. Safety drawing according to one of claims 2 to 4, **characterised in that** the angle of the lines (11a,11b) oriented according to a first direction is about 22,5°, according to a second direction is about 67,5° and the angle of the lines of the overprint (20) is about 45°, these values having a margin of ± 20%.

6. Safety drawing according to one of claims 2 to 5, **characterised in that** the drawing comprises zones (11c) with parallel lines oriented according to a third direction and **in that** the angle according to the third direction is about 112,5°, with a margin of ± 20%.

7. Safety drawing according to one of claims 2 to 6, **characterised in that** the width of the straight lines is about 90 µm and the distance between the different lines of a same zone taken between the centre of each line is about 350 µm, with a margin of ± 20%.

8. Safety drawing according to one of claims 2 to 7, **characterised in that** the width of the curved lines is about 41 µm and the distance between each curved line taken between the centre of each line is about 250 µm, with a margin of ± 20%.

9. Safety drawing according to one of claims 1 to 8, **characterised in that** the colour density of the overprint (20) is about 0,010 to 0,300.

10. Safety drawing according to one of claims 3 to 9, **characterised in that** said zones (11) have a triangular shape, or rectangular, or hexagonal, or circular or other.

11. Safety drawing according to one of claims 1 to 10, **characterised in that** said geometrical drawings are of different colours and said overprint (20) is composed of several colours.

12. Note of value **characterised in that** it comprises on at least one of its sides a safety drawing according to claims 1 to 11.

13. Process for printing a safety drawing on securities, notably bank notes, **characterised by** the following steps:
- impression with a first printing plate of a background composed of at least a first region and a second region juxtaposed, each of said regions comprising their own geometrical drawing, in such a way that the first region has a colour density which is stronger than that of the second region, the second region forming a pattern,
- impression with a second printing plate of an overprint superposed over said second region in a colour chosen to compensate the difference of colour density between both regions, so that the safety drawing appears uniform and with no pattern to the naked eye, but said pattern is clearly brought out and in another colour than the first region on a photocopy of the safety drawing.

14. Process according to claim 13, **characterised in that** one uses as many printing plates as they are different colours.

15. Process according to claim 14, **characterised in that** the printing process used is an offset process or an intaglio process.
